# EUROPÄISCHE PATENTSCHRIFT

(11) **EP 0 818 412 B1**
(45) Veröffentlichungstag und Bekanntmachung des Hinweises auf die Patenterteilung: **16.03.2005**
(21) Anmeldenummer: 97110268.6
(22) Anmeldetag: 24.06.1997
(51) Int. Cl.: B66B 13/26

(54) **Lichtschranke zum Wiederöffnen von Aufzugstüren**
Light barrier for reopening elevator doors
Barrière optique pour réouvrir des portes d'ascenseur

(30) Priorität: 08.07.1996 US 677600
(43) Veröffentlichungstag der Anmeldung: 14.01.1998
(73) Patentinhaber: INVENTIO AG, CH-6052 Hergiswil (CH)
(72) Erfinder: Gregory, Richard A., Chicago, IL 60626 (US); Kassetas, Nicholas, Vernon, NJ 07462 (US)

(56) Entgegenhaltungen:
- US-A- 4 914 859

## Beschreibung

### STAND DER TECHNIK

Die vorliegende Erfindung betrifft ein Aufzugskabinentürsystem mit einer Lichtschrankenvorrichtung zum Erkennen von Objekten in der Türöffnung einer auf einem Laufweg bewegbaren Aufzugstür.

US-Patent Nr. 4 452 009 (Europäische Patentschrift 0081 110) zeigt eine Lichtschranke mit Lichtgebern, die gleitend in Rillen in der Türschwelle der Aufzugskabinentür angebracht und zur Bewegung neben den Vorderkanten der Türen an die Aufzugskabinentüren angekoppelt sind. An den Oberkanten der Kabinentüren sind Lichtempfänger zur synchronen Bewegung mit den Lichtgebern angebracht. Die Lichtgeber erzeugen senkrechte Lichtstrahlen zu den Lichtempfängern zum Erfassen von Objekten in der Nähe der Türkante. Die Lichtempfänger sind mit der Türsteuerung verbunden, um die automatische Betätigung der Kabinentüren zu steuern, die sich bei Erkennung eines Objekts wieder öffnen. Ein Vorteil einer auf die Türkante begrenzten Erfassung besteht darin, daß die Türsteuerung nicht unnötig durch Objekte unterbrochen wird, die weit entfernt von der Türkante sind. Ein Nachteil besteht jedoch darin, daß eine solche Lichtschranke keine von den Kanten der Türen beabstandeten Objekte wie beispielsweise eine Person im Flur, die dabei ist, die Aufzugskabine zu betreten, erkennt.

Aus der US-A-4 914 859 ist eine Detektorvorrichtung mit mehreren hintereinander über dem Laufweg der Tür angeordneten ersten Detektoren zum Erkennen von in der Türöffnung vorhandenen Objekten und zusätzlichen zweiten Detektoren zum Erkennen von Objekten vor und hinter dem Laufweg der Tür bekannt. Die ersten Detektoren wirken unabhängig von den zweiten Detektoren.

Es ist eine Aufgabe der vorliegenden Erfindung, die zum Beladen einer Aufzugskabine benötigte Zeit zu verringern, indem verhindert wird, daß von der Türkante entfernte Objekte den Lauf der Tür unterbrochen.

Es ist eine weitere Aufgabe der vorliegenden Erfindung, eine Aufzugslichtschranken vorrichtung bereitzustellen, die in ihrer Konstruktion modular ist, um die Kosten und Installationszeit zu verringern.

### DARSTELLUNG DER ERFINDUNG

Diese Aufgaben werden erfindungsgemäß durch das Aufzugskabinentürsystem gemäß Anspruch 1 gelöst.

Die Nahbereichsdetektorpaare enthalten jeweils einen Nahbereichsstrahlgeber zum Erzeugen eines Infrarotstrahls mit relativ kurzem Bereich in Richtung des Laufweges und Erzeugen eines Nahbereichsstrahlerkennungssignals bei Erkennung der Reflexion des Nahbereichsstrahls von der Oberfläche der Tür. Die Weitbereichsdetektorpaare sind jeweils neben einem zugehörigen Nahbereichsdetektorpaar positioniert und enthalten einen Weitbereichsstrahlgeber zum Erzeugen eines Infrarotstrahls mit relativ weitem Bereich über den Laufweg und einen Weitbereichsempfänger zum Erzeugen eines Weitbereichsstrahlerkennungssignals beim Erkennen der Reflexion des Weitbereichsstrahls von einem Objekt im Türöffnungsbereich. Das Steuermittel schaltet die Geber zum Erzeugen der Strahlen an, reagiert auf jedes durch die Weitbereichsempfänger während des Schließens der Tür erzeugte Weitbereichserkennungssignal durch Wiederöffnen der Tür, reagiert auf jedes durch die Nahbereichsempfänger während des Schließens der Tür erzeugte Nahbereichserkennungssignal durch Abschalten des zugehörigen Weitbereichsgebers und reagiert auf Beendigung jedes der durch die Nahbereichsempfänger während des Öffnens der Tür erzeugten Nahbereichserkennungssignale durch Anschalten des zugehörigen Weitbereichsgebers. Das Steuermittel erzeugt eine Mehrzahl von Steuersignalen, die jeweils einen zugehörigen Geber ein- und ausschalten und zyklisch in einer vorbestimmten Folge erzeugt werden. Jedes Detektorpaar enthält mindestens eine Blende zum Formen und Richten der Strahlen und/oder mindestens eine Linse zum Formen und Richten der Strahlen. Zur Befestigung der Detektorpaare neben einer Oberkante der Türöffnung ist ein Gehäuse vorgesehen. Das Gehäuse enthält eine an einer Rückwand angebrachte obere Wand, ein Paar an entgegengesetzten Enden der oberen Wand und der Rückwand angebrachter Endkappen und eine auslösbar an den Endkappen, der oberen Wand und der Rückwand angebrachte und die Detektorpaare im Gehäuse umschließende durchsichtige Abdeckung.

### KURZE BESCHREIBUNG DER ZEICHNUNGEN

Das obige wie auch andere Vorteile der vorliegenden Erfindung werden dem Fachmann leicht aus der folgenden ausführlichen Beschreibung einer bevorzugten Ausführungsform ersichtlich, wenn diese anhand der beiliegenden Zeichnungen betrachtet wird. In den Zeichnungen ist:
Fig. 1
   ein Blockschaltschema einer erfindungsgemäßen ein Objekt erkennenden Fahrstuhllichtschrankenvorrichtung,
Fig. 2
   ein Blockschaltschema der in Figur 1 gezeigten Lichtschrankenvorrichtung bei Erkennung der sich bewegenden Aufzugskabinentür,
Fig. 3
   eine Bruchdarstellung einer Draufsicht einer Aufzugskabine mit der in Figur 1 gezeigten Lichtschrankenvorrichtung,
Fig. 4
   eine Bruchdarstellung einer Querschnittsansicht entlang der Linie 4-4 in Figur 3,
Fig. 5
   eine auseinandergezogene perspektivische Ansicht der in Figur 4 gezeigten Lichtschrankenvorrichtung, und
Fig. 6
   ein Wellenformdiagramm von in der in Figur 1 gezeigten Lichtschrankenvorrichtung erzeugten Signalen.

### BESCHREIBUNG DER BEVORZUGTEN AUSFÜHRUNGSFORM

Figur 1 zeigt ein Aufzugskabinentürsystem mit einer Lichtschrankenvorrichtung 10 zum Erkennen von Objekten im Türöffnungsbereich einer Aufzugskabinentür. Die Lichtschrankenvorrichtung 10 enthält ein Lichtschrankensteuermittel 11, bei dem ein Eingang mit einem Ausgang einer Stromversorgung 12 verbunden ist. Die Steuerung 11 weist auch einen Eingang/Ausgang auf, der zur Erzeugung von Steuersignalen zum Ein- und Ausschalten einer Mehrzahl von Infrarotgebern und zum Empfangen von Erkennungssignalen von einer Mehrzahl von Infrarotempfängern mit einem Signalbus 13 verbunden ist. Beispielsweise weist ein erster Nahbereichsgeber 14 einen mit dem Bus 13 verbundenen Eingang und ein zugehöriger erster Nahbereichsempfänger 15 einen mit dem Bus 13 verbundenen Ausgang auf. Der Geber 14 und der Empfänger 15 bilden ein Nahbereichsinfrarotdetektorpaar, das neben einem Laufweg 16 einer Aufzugskabinentür 17 mit einer Vorderkante 17a positioniert ist. Das Detektorpaar 14 und 15 ist gegenüber einer Innenfläche 17b der Tür 17 positioniert. Als Reaktion auf ein vom Steuermittel 11 auf dem Bus 13 erzeugtes Steuersignal erzeugt der Nahbereichsgeber 14 einen Infrarotstrahl 18, der einen relativ kurzen Strahlbereich aufweist, der sich mindestens bis zur Innenfläche 17b der Tür 17 erstreckt.

Neben dem Nahbereichsdetektorpaar 14 und 15 und entlang dem Laufweg 16 beabstandet befindet sich ein erster Weitbereichsgeber 19, an dem ein Eingang mit dem Bus 13 verbunden ist, und ein erster Weitbereichsempfänger 20, an dem ein Ausgang mit dem Bus 13 verbunden ist. Als Reaktion auf ein durch das Steuermittel 11 auf dem Bus 13 erzeugte Steuersignal erzeugt der erste Weitbereichsgeber 19 einen Infrarotstrahl 21 mit einem relativ weiten Strahlbereich, der sich über den Laufweg 16 hinaus erstreckt. Wenn der Strahl 21 auf ein Objekt 22 in der Nähe des Laufweges 16 auftrifft, wird ein reflektierter Strahl 23 zum Weitbereichsempfänger 20 erzeugt. Der Weitbereichsempfänger 20 reagiert auf den reflektierten Strahl 23 mit der Erzeugung eines Weitbereichsstrahlerkennungssignals auf dem Bus 13 zur Steuerung 11. An der Steuerung 11 ist ein Ausgang mit einem Eingang einer Türsteuerung 24 verbunden, die mechanisch an die Tür 17 angekoppelt ist, um die Tür entlang dem Laufweg 16 hin- und herzubewegen. Die Steuerung 11 reagiert auf das vom Empfänger 20 erzeugte Erkennungssignal mit der Erzeugung eines Wiederöffnungssignals an die Türsteuerung 24, um den Lauf der Tür 17 anzuhalten und gegebenenfalls umzukehren, um zu vermeiden, daß die Türvorderkante 17a auf das Objekt 22 auftrifft, sollte sich das Objekt in den Laufweg 16 hineinbewegen.

An einem zweiten Nahbereichsgeber 25 ist ein Eingang mit dem Bus 13 verbunden, und an einem zugehörigen zweiten Nahbereichsempfänger 26 ist ein Ausgang mit dem Bus 13 verbunden. Der zweite Nahbereichsgeber 25 erzeugt einen Nahbereichsinfrarotstrahl 27, der dem Infrarotstrahl 18 gleicht. Der Geber 25 und der Empfänger 26 sind ein zweites entlang dem Laufweg 16 auf der entgegengesetzten Seite des ersten Weitbereichsdetektorpaars 19 und 20 vom ersten Nahbereichsdetektorpaar 14 und 15 positioniertes Nahbereichsdetektorpaar. An einem zweiten Weitbereichsgeber 28 ist ein Eingang mit dem Bus 13 verbunden, und an einem zugehörigen Weitbereichsempfänger 29 ist ein Ausgang mit dem Bus 13 verbunden. Der zweite Weitbereichsgeber 28 erzeugt einen Weitbereichsinfrarotstrahl 30, der dem Strahl 21 gleicht. Der Geber 28 und der Empfänger 29 sind ein zweites entlang dem Laufweg 16 auf der entgegengesetzten Seite des zweiten Nahbereichsdetektorpaars 25 und 26 vom ersten Weitbereichsdetektorpaar 19 und 20 positioniertes Weitbereichsdetektorpaar.

Nach der Darstellung wechseln sich entlang dem Laufweg 16 die Nahbereichsgeber/-empfängerdetektorpaare mit den Weitbereichsgeber/-empfängerdetektorpaaren ab. Obwohl nur zwei Nahbereichsdetektorpaare und zwei Weitbereichsdetektorpaare gezeigt sind, können zusätzliche Detektorpaare bereitgestellt werden, und die Gesamtzahl von Detektorpaaren hängt von der gewünschten Beabstandung und der Länge des Laufweges 16 ab.

Die Lichtschrankenvorrichtung 10 ist in der Figur 2 dargestellt, wobei die Tür 17 sich so entlang dem Laufweg 16 bewegt hat, daß der Nahbereichsinfrarotstrahl 18 auf die Vorderfläche 17b auftrifft und einen zweiten reflektierten Strahl 31 erzeugt. Der erste Nahbereichsemfänger 15 erkennt den reflektierten Strahl 31 und erzeugt ein Nahbereichsstrahlerkennungssignal auf dem Bus 13 zum Steuermittel 11. Die Steuerung 11 reagiert auf das Erkennungssignal vom Empfänger 15 mit der Beendigung des Steuersignals zum Ausschalten des ersten Weitbereichsgebers 19, wodurch der in Figur 1 gezeigte erste Weitbereichsinfrarotstrahl 21 gelöscht wird. Der Weitbereichsempfänger 20 empfängt also keinen reflektierten Strahl, wenn sich die Tür 17 so vor den ersten Weitbereichsgeber 19 bewegt, daß die Steuerung 11 und die Türsteuerung 24 nicht das Anhalten und Umkehren des Laufs der Tür 17 bewirken, wie es sonst geschehen würde, weil ein Objekt (die Tür) erkannt wurde. Auf ähnliche Weise erkennt der zweite Nahbereichsempfänger 26 einen (nicht gezeigten, aber dem Strahl 31 gleichen) reflektierten Strahl, der durch Reflexion des Nahbereichsinfrarotstrahls 27 von der Vorderfläche 17b der Tür 17 erzeugt wird, um zu bewirken, daß die Steuerung 11 das Steuersignal und damit den zweiten Weitbereichsgeber 28 abschaltet, ehe die Tür eine Position neben diesem Geber erreicht. Dementsprechend wird durch die Lichtschrankenvorrichtung 10 die sequentielle Abschaltung der Weitbereichsgeber/-empfängerdetektorpaare bewirkt, wenn sich die Tür 17 schließt, um die Erkennung von Objekten in dem Teil der Türöffnung, der von der sich schließenden Tür 17 noch nicht bedeckt ist, zu gestatten. Auf ähnliche Weise schaltet bei sich öffnender Tür jedes Nahbereichsgeber/empfängerdetektorpaar das benachbarte eben freigelegte Weitbereichsgeber/Empfängerpaar ein. Als Alternative kann das Steuermittel 11 auf die Nahbereichsstrahlerkennungssignale reagieren, indem es alle zugehörigen Weitbereichsstrahlerkennungssignale ignoriert, anstatt die Weitbereichsstrahlgeber auszuschalten. So wird als Reaktion auf ein Nahbereichsstrahlerkennungssignal durch das Steuermittel 11 das zugehörige Weitbereichsdetektorpaar gesperrt, indem es entweder das Steuersignal ausschaltet oder das zugehörige Weitbereichsstrahlerkennungssignal ignoriert. Als Reaktion auf eine Beendigung des Kurzbereichstrahlerkennungssignals aktiviert das Steuermittel 11 das zugehörige Weitbereichsdetektorpaar, indem es entweder das Steuersignal einschaltet oder auf das zugehörige Weitbereichsstrahlerkennungssignal reagiert.

Wenn der Laufweg 16 der Tür 17 in einer im wesentlichen horizontalen Richtung liegt, erzeugen die Nah- und Weitbereichsinfrarotgeber jeweils ihre Strahlen in einer sich allgemein senkrecht erstreckenden Ebene im rechten Winkel zur Ebene der Tür. Wenn der Laufweg 16 in einer allgemein senkrechten Richtung liegt, dann erzeugen die Nah- und Weitbereichsgeber jeweils ihre Infrarotstrahlen in einer sich allgemein horizontal erstreckenden Ebene im rechten Winkel zur Ebene der Tür 17.

Figur 3 ist eine bruchstückhafte Draufsicht einer Aufzugskabine mit einer Lichtschrankenvorrichtung 10 nach der vorliegenden Erfindung, wobei die Kabine auf einer Etage 32 eines Gebäudes angehalten wird. Die Etage 32 enthält eine in einer Flurwand 34 gebildete Aufzugseintrittsöffnung 33. Eine Aufzugsflurtür 35 ist in offener Stellung dargestellt und läßt sich entlang einem Laufweg 36 in eine geschlossene Stellung bewegen. Bei einer Aufzugskabine 37 ist eine Kabinentüröffnung 38 für die zugehörige Kabinentür 17 in einer Vorderwand 39 der Kabine ausgebildet. Die Kabinentür 17 ist in der offenen Stellung dargestellt und läßt sich entlang dem Weg 16 bewegen, um die Öffnung 38 zu schließen.

Das erste Nahbereichsdetektorpaar enthält den Geber 14 und den Empfänger 15, das erste Weitbereichsdetektorpaar enthält den Geber 19 und den Empfänger 21, das zweite Nahbereichsdetektorpaar enthält den Geber 25 und den Empfänger 26, das zweite Weitbereichsdetektorpaar enthält den Geber 28 und den Empfänger 29, ein drittes Nahbereichsdetektorpaar enthält einen dritten Nahbereichsgeber 40 und einen dritten Nahbereichsempfänger 41, und ein drittes Weitbereichsdetektorpaar enthält einen dritten Weitbereichsgeber 43 und einen dritten Weitbereichsempfänger 44. Die Detektorpaare sind in der Öffnung 38 neben dem Laufweg 16 und gegenüber der Innenfläche 17b der Kabinentür 17 befestigt.

Der Geber 14 erzeugt den Infrarotstrahl 18, der sich über den Laufweg 16 hinweg und auch über den Laufweg 36 hinweg erstreckt, um sowohl die Kabinentür 17 als auch die Flurtür 35 zu erfassen. Der erste Weitbereichsgeber 19 erzeugt den Infrarotstrahl 21 über die Laufwege 16 und 36 hinweg und durch die Öffnung 33, um sich den Türen 17 und 35 vom Gebäudeflur aus nähernde Objekte und Personen zu erkennen. Auf ähnliche Weise erzeugt der zweite Nahbereichsgeber 25 den Strahl 27 und der zweite Weitbereichsgeber 28 den Strahl 30. Der dritte Nahbereichsgeber 40 ist mit dem dritten Nahbereichsempfänger 41 verbunden und erzeugt einen Nahbereichsinfrarotstrahl 42. Der dritte Weitbereichsgeber 43 ist mit dem dritten Weitbereichsempfänger 44 verbunden und erzeugt einen Weitbereichsinfrarotstrahl 45. Die drei Nahbereichsdetektorpaare und die drei Weitbereichsdetektorpaare dienen nur Erläuterungszwecken, und zusätzliche Detektorpaare können je nach der gewünschten Beabstandung zwischen benachbarten [lacuna] und der Länge der Laufwege 16 und 36 bereitgestellt werden, um sicherzustellen, daß Objekte von wenigstens einer Mindestgröße über die Breiten der Öffnungen 33 und 38 hinweg erkannt werden können.

Nach der Darstellung in der Figur 4 ist eine Erkennungsbaugruppe 46 an einer nach unten gerichteten Fläche der Vorderwand 39 in der Öffnung 38 befestigt. Der Nahbereichsinfrarotstrahl 18 erstreckt sich von der Baugruppe 46 über ein Oberteil der Kabinentür 17 und der Flurtür 35. So umfaßt der Strahl 18 einen relativ kleinen Bereich und wird nicht durch Personen und Objekte reflektiert, die vom Flur 32 in die Kabine 37 gelangen, da sie im allgemeinen unter dem Nahbereichsstrahl hinweg passieren. Andererseits weist der Weitbereichsstrahl 21 einen ausgedehnten Bereich auf und erstreckt sich in den Flur jenseits der Wand 34 sowie neben den Unterkanten der Türen 17 und 35. So wird der Strahl 21 von jeder Person oder jedem Objekt reflektiert, die vom Flur in die Kabine 37 gelangen.

Die Erkennungsbaugruppe 46 ist ausführlicher in Figur 5 dargestellt. Die Erkennungsbaugruppe 46 umfaßt ein Gehäuse 47, das allgemein im Querschnitt L-förmig ist, mit einer sich allgemein horizontal erstreckenden oberen Wand 47a und einer sich allgemein senkrecht erstreckenden Rückwand 47b, die an einer jeweiligen Längskante zusammengefügt sind. An entgegengesetzten Enden des Gehäuses 47 ist ein Paar Endkappen 48 angebracht, die jeweils eine gekrümmte Kante 48a aufweisen. Das Gehäuse 47 ist durch eine durchsichtige Vorderabdeckung 49 verschlossen, deren Krümmung den gekrümmten Kanten 48a der Endkappen 48 entspricht und die an ihnen befestigt ist. Ein Nahbereichsdetektorpaar-Geber/Empfängermodul 50 enthält den ersten Nahbereichsgeber 14 und den ersten Nahbereichsempfänger 15. Das Modul 50 ist so aufgebaut, daß Seitenwandblenden 51 und/oder eine gekrümmte Linse 52 den Infrarotstrahl 18, der durch die durchsichtige Abdeckung 49 gesendet wird, auf die gewünschte Weise formen. Ein Weitbereichsdetektorpaar-Geber/ Empfängermodul 53 enthält den ersten Weitbereichsgeber 19 und den ersten Weitbereichsempfänger 20. Das Modul 53 ist so aufgebaut, daß Seitenwandblenden 54 und/oder eine gekrümmte Linse 55 den Infrarotstrahl 21, der durch die durchsichtige Abdeckung 49 gesendet wird, auf die gewünschte Weise formen. Ähnliche (nicht gezeigte) Module sind für jedes eingesetzte Detektorpaar vorgesehen.

Die Nähe der Infrarotgeber und -empfänger zueinander könnte "Übersprechen" verursachen, wobei der von einem Geber erzeugte Strahl nicht nur von seinem zugehörigen Empfänger, sondern auch von einem Empfänger eines benachbarten Detektorpaars empfangen wird. Um "Übersprechen" zu verhindern, lassen sich die Strahlen auf in zeitlicher Folge gesteuerte Weise ein- und austakten. Als Beispiel ist in Figur 6 ein Wellenformdiagramm der durch das Steuermittel 11 für die in Figur 3 gezeigten Geber und Strahlen erzeugten Steuersignale dargestellt. Der Nahbereichsgeber 14 wird durch ein Steuersignal 18a von der Steuerung 11 eingeschaltet, um den Strahl 18 für eine erste Zeitdauer zu erzeugen, und wird dann ausgeschaltet. Als nächstes wird der Weitbereichsgeber 19 durch ein Steuersignal 21a eingeschaltet, um den Strahl 21 zu erzeugen, der dann ausgeschaltet wird. In Folge wird der Nahbereichsgeber 25 durch ein Steuersignal 27a ein- und ausgeschaltet, um den Strahl 27 zu erzeugen. Danach wird der Weitbereichsgeber 28 durch ein Steuersignal 30a ein- und ausgeschaltet, um den Strahl 30 zu erzeugen, der Nahbereichsgeber 14 wird durch ein Steuersignal 42a ein- und ausgeschaltet, um den Strahl 42 zu erzeugen, und der Weitbereichsgeber 43 wird durch ein Steuersignal 45a ein- und ausgeschaltet, um den Strahl 45 in Folge zu erzeugen. Nach Ausschaltung des Strahls 45 wiederholt das Steuermittel 11 den Zyklus von Steuersignalen. So werden die Steuersignale in Reihenfolge in Zyklen erzeugt, wodurch nur ein Geber zu jeder Zeit eingeschaltet ist und das Steuermittel 11 alle Erkennungssignale von anderen Empfängern als dem mit dem eingeschalteten Geber verbundenen Empfänger außer Acht lassen kann.

Ein weiteres Problem bei Infrarotempfängern sind falsche Erkennungen aufgrund von Infrarotstrahlen enthaltenem Umgebungslicht. Diese Probleme können durch Codierung der Steuersignale vermieden werden. Nach der Darstellung in Figur 6 wird beispielsweise ein Steuersignal 18b aus drei Impulsen gebildet, die innerhalb einer "eingeschalteten" Zeit angeordnet werden. So erzeugt der Geber 14 den Strahl 18 als drei Infrarotlicht-Impulse, und die Steuerung 11 muß ein getaktetes Erkennungssignal vom Empfänger 15 mit der gleichen Frequenz empfangen, um ein gültiges Erkennungssignal zu erkennen. Die Steuersignale 21b, 27b, 30b, 42b und 45b können auf ähnliche Weise codiert sein. Die Steuersignalcodierung kann eine beliebige bekannte Form von Frequenz- oder Impulsbreitenmodulation sein, und jedes Steuersignal kann anders codiert sein. Durch unterschiedliche Codierung könnte das Problem des Übersprechens beseitigt werden.

Auch kann die Beabstandung zwischen den Detektorpaaren 50 und die Beabstandung zwischen den Detektorpaaren 53 derart sein, daß es nicht notwendig ist, wie gezeigt jeweils nur ein Detektorpaar mit den Steuersignalen 18a, 21a, 27a, 30a, 42a und 45a einzuschalten. Beispielsweise kann es möglich sein, alle Nahbereichsdetektorpaare 50 zum gleichen Zeitpunkt, wie durch die Steuersignale 18b, 27b und 42b gezeigt, einzuschalten und alle Weitbereichsdetektorpaare 53 zu einem anderen Zeitpunkt, wie durch die Steuersignale 21b, 30b und 45b gezeigt, einzuschalten. Je nach der erforderlichen Beabstandung zwischen aktiven Gebern sind andere Kombinationen möglich.

Der Ablauf der Detektorbaugruppe 46 kann von links nach rechts oder von rechts nach links gesteuert sein, je nach der Betriebsrichtung der Tür 17. Wenn die Aufzugskabinentüren und Flurtüren von dem sich in der Mitte öffnenden Typ sind, kann die Erkennungsbaugruppe 46 so betrieben werden, daß ihr Ablauf von der Mitte auf beide Endkappen 48 zu gesteuert wird. Durch die modulare Konstruktion der Detektorbaugruppe 46 kann das Gehäuse 47 als Strangguß ausgebildet und in Länge geschnitten werden, um die Breite der Öffnung 38 aufzunehmen. Die Detektorbaugruppe 46 kann an bestehenden Aufzugskabinen installiert werden, wobei die mechanischen Kantendetektoren für Reservezwecke beibehalten werden können.

Zusammengefaßt ist die vorliegende Erfindung ein Aufzugskabinentürsystem mit einer Lichtschrankenvorrichtung 10 zum Erkennen von Objekten im Türöffungsbereich einer Aufzugskabinentür mit einer ersten Mehrzahl der Nahbereichsdetektorpaare 50, die zur Befestigung in beabstandetem Verhältnis entlang dem Laufweg 16 der Aufzugstür 17 über die Türöffnung 38 hinweg geeignet sind, einer zweiten Mehrzahl der Weitbereichsdetektorpaare 53, die zur Befestigung entlang dem Laufweg der Aufzugstür geeignet sind, und wobei das Steuermittel 11 mit jedem der Nahbereichsdetektorpaare 50 und jedem der Weitbereichsdetektorpaare 53 verbunden ist. Jedes Nahbereichsdetektorpaar 50 enthält einen der Nahbereichsstrahlgeber 14, 25 und 40 zur Erzeugung der Infrarotstrahlen 18, 27 und 42 mit relativ kurzem Bereich in Richtung des Laufweges 16 und einen der Nahbereichsempfänger 15, 26 und 41 zur Erkennung der Reflexion 31 des Nahbereichsstrahls von der Vorderfläche 17b der Tür 17 und Erzeugung des Nahbereichsstrahlerkennungssignals. Jedes der Weitbereichsdetektorpaare 53 ist neben einem zugehörigen Nahbereichsdetektorpaar 50 positioniert und enthält einen der Weitbereichsstrahlgeber 19, 28 und 43 zur Erzeugung der Infrarotstrahlen 21, 30 und 45 mit relativ weitem Bereich über den Laufweg 16 hinweg und einen der Weitbereichsempfänger 20, 29 und 44 zur Erkennung der Reflexion 23 des Weitbereichsstrahls vom Objekt 22 in der Nähe der Türöffnung 38. Das Steuermittel 11 schaltet die Geber 14, 19, 25, 28, 40 und 43 ein, um die Strahlen 18, 21, 27, 30, 42 und 45 zu erzeugen; und reagiert auf jedes von den Nahbereichsempfängern 15, 26 und 41 während des Schließens der Tür 17 erzeugte Nahbereichserkennungssignal mit dem Ausschalten des zugehörigen Weitbereichsgebers 19, 25 und 40, und es reagiert auf das Beenden jedes der Nahbereichserkennungssignale während des Öffnens der Tür mit dem Einschalten des zugehörigen Weitbereichssenders.

Vom Steuermittel 11 wird die Mehrzahl von Steuersignalen 18a, 21a, 27a, 30a, 42a und 45a erzeugt, die jeweils einen zugehörigen Geber 14, 19, 25, 28, 40 und 43 einschalten und zyklisch in vorbestimmter Folge erzeugt werden. Jedes der Detektorpaare 50 und 53 enthält mindestens eine Blende 51 und 54 zum Formen und Richten der Strahlen 18, 21, 27, 30, 42 und 45 und/oder mindestens eine Linse 52 und 55 zum Formen und Richten der Strahlen. Das Gehäuse 47 ist zum Befestigen der Detektorpaare 50 und 53 neben einer Oberkante der Türöffnung 38 vorgesehen. Das Gehäuse 47 umfaßt die an der Rückwand 47b angebrachte obere Wand 47a, das Paar an entgegengesetzten Enden der oberen Wand 47a und der Rückwand 47b angebrachter Endkappen 48 und die auslösbar an den Endkappen 48, der oberen Wand 47a und der Rückwand 47b angebrachte durchsichtige Abdeckung 49, die die Detektorpaare 50 und 53 im Gehäuse 47 einschließt.

## Patentansprüche

1. Aufzugskabinentürsystem mit einer Lichtschrankenvorrichtung zum Erkennen von Objekten in der Türöffnung einer auf einem Laufweg bewegbaren Aufzugstür,
**dadurch gekennzeichnet,**
**dass** entlang des Laufweges (16, 36) eine Mehrzahl von mit Steuermitteln (11) verbundenen Nahbereichsdetektorpaaren bestehend aus je einem Nahbereichsgeber (14,25,40) und einem Nahbereichsempfänger (15,26,41) zum Erkennen der Türstellung der Aufzugstür (17, 35) vorgesehen sind und
**dass** entlang des Laufweges (16, 36) eine Mehrzahl von mit den Steuermitteln (11) verbundenen Weitbereichsdetektorpaaren bestehend aus je einem Weitbereichsgeber (19,28,43) und
einem Weitbereichsempfänger (20,29,44) zum Erkennen der Objekte im Türöffnungsbereich vorgesehen sind, wobei in Schliessrichtung der Aufzugstür (17, 35) gesehen jeweils das Weitbereichsdetektorpaar nach dem Nahbereichsdetektorpaar angeordnet ist,
**dass** die Steuermittel (11) auf jedes von den Nahbereichsempfängern (15,26,41) während des Schließens der Tür (17,35) erzeugte Nahbereichserkennungssignal mit dem Sperren des zugehörigen Weitbereichsgebers (19,28,43) reagiert und dass die Steuermittel (11) auf das Beenden jedes der Nahbereichserkennungssignale während des Öffnens der Tür mit dem Entsperren des zugehörigen Weitbereichsgebers (19,28,43) reagiert.

2. Aufzugskabinentürsystem nach Anspruch 1,
**dadurch gekennzeichnet,**
**dass** zum Vermeiden von Fremdbeeinflussung die Detektorpaare mittels zeitlich verschobenen Taktsignalen der Steuermittel (11) beaufschlagt sind.

3. Aufzugskabinentürsystem nach den vorhergehenden Ansprüchen,
**dadurch gekennzeichnet,**
**dass** die Detektorpaare an einer nach unten gerichteten Fläche einer Vorderwand (39) in einer Öffnung (38) angeordnet sind.

4. Aufzugskabinentürsystem nach Anspruch 3,
**dadurch gekennzeichnet,**
**dass** zur Formung der Strahlen der Detektorpaare Seitenwandblenden (51, 54) und/oder gekrümmte Linsen (52, 55) vorgesehen sind.

## Claims

1. Elevator car door system with a light barrier apparatus for the detection of objects in the door opening of an elevator door movable on a travel path, **characterised in that** a plurality of short range detector pairs, which are connected with control means (11) and which each consist of a respective short range transmitter (14, 25, 40) and a respective short range receiver (15, 26, 41) for detection of the door setting of the elevator door (17, 35), is provided along the travel path (16, 36) and that a plurality of long range detector pairs, which are connected with the control means (11) and which each consist of a respective long range transmitter (19) and a respective long range receiver (20) for detection of the objects in the door opening region, is provided along the travel path (16, 36), wherein the long range detector pair is arranged after the short range detector pair as seen in closing direction of the elevator door (17, 35), that the control means (11) react to every short range recognition signal, which is produced by the short range receivers (15, 26, 41) during the closing of the door (17, 35), by blocking the associated long range transmitter (19, 28, 43) and that the control means (11) reacts to the ending of each of the short range recognition signals during the opening of the doors by unblocking the associated long range transmitter (19, 28, 43).

2. Elevator car door system according to claim 1, **characterised in that** for avoidance of external influencing of the detector pairs the control means (11) are acted on by means of pulse signals displaced in time.

3. Elevator car door system according to the preceding claims, **characterised in that** the detector pairs are arranged at a downwardly directed surface of a front wall (39) in an opening.

4. Elevator car door system according to claim 3, **characterised in that** side wall light stops (51, 54) and/or curved lenses (52, 55) are provided for shaping the beams of the detector pair.

## Revendications

1. Système de porte de cabine d'ascenseur pourvu d'un dispositif à barrière lumineuse destiné à détecter des objets dans l'ouverture d'une porte d'ascenseur mobile sur une trajectoire,
**caractérisé en ce qu'**il est prévu le long de la trajectoire (16, 36) plusieurs paires de détecteurs de zone proche qui sont reliées à des moyens de commande (11) et qui se composent chacune d'un émetteur de zone proche (14, 25, 40) et d'un récepteur de zone proche (15, 26, 41) pour détecter la position de la porte d'ascenseur (17, 35),
**en ce qu'**il est prévu le long de la trajectoire (16, 36) plusieurs paires de détecteurs de zone éloignée qui sont reliées aux moyens de commande (11) et qui se composent chacune d'un émetteur de zone éloignée (19, 28, 43) et d'un récepteur dé zone éloignée (20, 29, 44) pour détecter les objets dans la zone de l'ouverture de porte, chaque paire de détecteurs de zone éloignée étant disposée après la paire de détecteurs de zone proche, dans le sens de fermeture de la porte d'ascenseur (17, 35),
**en ce que** les moyens de commande (11) réagissent à chacun des signaux de détection de zone proche produit par les récepteurs de zone proche (15, 26, 41) pendant la fermeture de la porte (17, 35) en neutralisant l'émetteur de zone éloignée correspondant (19, 28, 43), et
**en ce que** les moyens de commande (11) réagissent à la fin de chacun des signaux de détection de zone proche pendant l'ouverture de la porte en débloquant l'émetteur de zone éloignée correspondant (19, 28, 43).

2. Système de porte de cabine d'ascenseur selon la revendication 1, **caractérisé en ce que** pour éviter une influence extérieure, les paires de détecteurs sont sollicitées à l'aide de signaux synchronisés des moyens de commande (11) qui sont décalés dans le temps.

3. Système de porte de cabine d'ascenseur selon les revendications précédentes, **caractérisé en ce que** les paires de détecteurs sont disposées dans une ouverture (38) sur une surface d'une paroi avant (39) tournée vers le bas.

4. Système de porte de cabine d'ascenseur selon la revendication 3, **caractérisé en ce que** pour former les rayons des paires de détecteurs, il est prévu des obturateurs de parois latérales (51, 54) et/ou des lentilles courbes (52, 55).
